# EUROPÄISCHE PATENTSCHRIFT

(11) **EP 0 329 642 B1**
(45) Veröffentlichungstag und Bekanntmachung des Hinweises auf die Patenterteilung: **24.04.1991**
(21) Anmeldenummer: 89890038.6
(22) Anmeldetag: 15.02.1989
(51) Int. Cl.: B66F 9/07, B65G 1/04

(54) **Regalbediengerät**
Handling device for shelves
Appareil de desserte de rayonnages

(30) Priorität: 16.02.1988 AT 360/88
(43) Veröffentlichungstag der Anmeldung: 23.08.1989
(73) Patentinhaber: TGW-TRANSPORTGERÄTE GMBH, A-4600 Wels (AT)
(72) Erfinder: König, Heinrich, A-4600 Wels (AT); Szinicz, Ludwig, A-4053 Haid (AT)
(74) Vertreter: Kliment, Peter, Dipl.-Ing.

(56) Entgegenhaltungen:
- EP-A- 0 241 189
- DE-A- 2 002 749
- DE-A- 2 313 429
- DE-C- 1 235 560
- FR-A- 1 547 586
- FR-A- 1 547 586
- US-A- 3 638 575

## Beschreibung

Die Erfindung betrifft eine Einrichtung zur Beschickung und Entnahme mit bzw. von Behältern von Regalen, bei der ein antreibbares, horizontal verschiebbares Fahrgestell einen vertikalen Hubmast trägt an dem ein antreibbarer Hubschlitten in vertikaler Richtung verschiebbar gehalten ist und bei der eine Steuerung für die entsprechenden Antriebe vorgesehen ist, wobei die Antriebe und deren Steuerung ortsfest angeordnet sind und die Kraftübertragung zum Fahrgestell und Hubschlitten über getrennte, flexible, über Umlenkrollen geführte Zugmittel, z.B. Seile, Ketten oder Zahnriemen erfolgt und eines dieser Zugmittel mit seinen beiden Enden an dem Fahrgestell befestigt ist und weiters im unteren und oberen Bereich des Hubmastes für den Hubschlitten Umlenkrollen für das Zugmittel angeordnet sind.

Eine solche Einrichtung wurde z. B. durch die EP-A-241 189 bekannt. Bei dieser bekannten Einrichtung sind die Enden des für die Übertragung der Bewegung des entsprechenden Antriebes auf den Hubschlitten vorgesehenen flexiblen Zugmittels ortsfest festgelegt und die beiden Trume dieses Zugmittels über je eine an dem Hubschlitten angeordnete UMlenkrolle geführt, wobei diese Umlenkrollen in einem vertikalen Abstand voneinander auf dem Hubschlitten gehalten sind. dabei ist das Zugmittel über eine von einem steuerbaren Motor angetrieben Haspel geführt.

Der Nachteil dieser Lösung liegt, darin, daß im oberen und unteren Endbereich des Hubmastes je zwei Umlenkrollen angeordnet sein müssen. Außerdem müssen in der Höhe dieser Umlenkrollen auch noch weitere Umlenkrollen angeordnet sein, um des Zugmittel zur Haspel umlenken zu können. Dabei müssen aber die Trume des Zugmittels stets in der Höhe der oberen und unteren Umlenkrollen des Hubmastes geführt werden, wodurch in den meisten Fällen auch deren Abdeckung erforderlich ist, die mit einem entsprechenden Aufwand verbunden ist.

Ziel der Erfindung ist es diese Nachteile zu vermeiden und eine Einrichtung der eingangs erwähnten Art vorzuschlagen, die sich durch einen einfachen Aufbau auszeichnet und bei der mit einem Minimum an Umlenkungen für die Zugmittel das Auslangen gefunden wird und die Führung der Trume des Zugmittels für den Hubschlitten im wesentlichen in einer Horizontalebene möglich ist.

Erfindungsgemäß wird dies dadurch erreicht, daß die beiden Enden des zweiten Zugmittels an dem Hubschlitten befestigt sind.

Durch diese Maßnahmen ergibt sich eine einfach Führung des für die Bewegung des Hubschlittens vorgesehenen Zugmittels. Dabei genügt z.B. im oberen Bereich des Hubschlittens eine einzige Umlenkrolle und im unteren Bereich zwei Umlenkrollen, sowie im Bereich des Endes des Fahrweges des Fahrgestelles die Anordnung einer weiteren Umlenkrolle. Es ergibt sich daher ein sehr einfacher Aufbau der Führung der Zugmittel, wobei es auch möglich ist sämtliche im wesentlichen horizontal verlaufenden Zugmittel der Einrichtung im wesentlichen in einer Ebene zu führen, sodaß mit einer Abdeckung derselben das Auslangen gefunden wird.

Nach einem weiteren Merkmal der Erfindung kann vorgesehen sein, daß die Umlenkrollen für die beiden Zugmittel von einem gemeinsamen Motor über ein Differentialgetriebe mit variablem Übersetzungsverhältnis des antriebseitigen Einganges zu jedem der beiden abtriebseitigen Ausgänge des Getriebes antreibbar sind, wobei die Steuerung mit dem Steuereingang des Getriebes verbunden ist.

Damit ist es durch entsprechende Einstellung der Übersetzungsverhältnisse auch möglich beim Verschieben des Fahrgestells den Hubschlitten in gleicher Höhe zu halten. Weiters ermöglicht diese Ausführungsform aber auch eine Ansteuerung einer angewählten Regalposition auf dem kürzesten Weg, d.h. es ist nicht erforderlich die Bewegungen des Hubschlittens in horizontaler und vertikaler Richtung nacheinander auszuführen.

Eine in konstruktiver Hinsicht sehr einfache Lösung ergibt sich, wenn die beiden antreibbaren Umlenkrollen der beiden Zugmittel gleiche Durchmesser aufweisen und über getrennte Motore, vorzugsweise Asynchronmotore angetrieben sind, wobei eine von der Steuerung gesteuerte Kupplung vorgesehen ist, die eine starre Kopplung der beiden antreibbaren Umlenkrollen ermöglicht.

Dabei kann mit relativ einfach aufgebauten Bauteilen das Auslangen gefunden werden. Durch die Kupplung der beiden antreibbaren Umlenkrollen wird auf einfache Weise sichergestellt, daß sich bei einer Bewegung des Fahrgestells in horizontaler Richtung die Höhenlage des Hubschlittens nicht ändert.

Eine weitere Möglichkeit des Antriebes für die antreibbaren Umlenkrollen besteht auch darin, daß die beiden antreibbaren Umlenkrollen der beiden Zugmittel über separate mit Drehgebern versehene Motore angetrieben sind, die ebenso wie die Drehgeber mit der Steuerung verbunden sind.

Dies ermöglicht eine separate Steuerung des Fahrgestells und des Hubschlittens, wodurch auch eine Ansteuerung einer angewählten Regalposition auf dem kürzesten Weg möglich ist. Bei dieser Lösung sind zwar zwei Motore erforderlich, doch entfallen dafür aufwendige Getriebe.

Durch diese Maßnahmen läßt sich auch die Ansteuerung einer angewählten 0Regalposition optimieren, wobei auch eine Angleichung der möglichen schnelleren Bewegung in der einen Richtung an die langsamere Bewegung in der dazu senkrechten Richtung erfolgen kann, was zu entsprechenden Energieeinsparungen führt.

In diesem Zusammenhang kann auch vorgesehen sein, daß die Steuerung mit den einzelnen Regalpositionen zugeordneten Positionsfühlern verbunden ist und einen Rechner aufweist, der aus der momentanen Position des Hubschlittens und der angewählten Regalposition die Bewegungen für das Fahrgestell und den Hubschlitten unter Berücksichtigung der vorgesehenen Grenzwerte für die Geschwindigkeit und die Beschleunigung errechnet.

Auf diese Weise lassen sich sämtliche Regalpositionen mit der optimalen Geschwindigkeit mit einem Minimum an Energieaufwand ansteuern.

Die Erfindung wird nun anhand der Zeichnung näher erläutert. Dabei zeigen:
Fig. 1 und 2 schematisch eine erfindungsgemäße Einrichtung in Auf- und Seitenriß.

Das Fahrgestell 1 ist mit Laufrädern 7 versehen, die auf einer entsprechenden Laufschiene 8 laufen und wobei Anschläge 9 zur Begrenzung des Verschiebeweges des Fahrgestells 1 vorgesehen sind. Dieses Fahrgestell trägt einen vertikalen Hubmast 5, entlang dem ein Hubschlitten 4 verschiebbar ist. Auf diesem Hubschlitten ist ein Lastaufnehmer 17 für die Last 10 angeordnet und mittels eines auf dem Hubschlitten 4 befindlichen, nicht dargestellten Motors in horizontaler Richtung aus- und einfahrbar, um so die in den Tragwinkeln 12 des Regals 11 gehaltene Last 10 aufnehmen bzw. abstellen zu können. Solch ein Lastaufnehmer 17 kann durch Teleskoparme aber auch durch einen ausfahrbaren Ketten- oder Gurtförderer oder einen Greifer u.dgl, gebildet sein.

Der Hubmast 5 im Bereich seines freien Endes in einer am Regal 11 gehaltenen Führung 31 abgestützt ist.

Im Bereich einer in der untersten Reihe angeordneten Regalposition ist eine durch umlaufende Bänder od. dgl. gebildete Fördereinrichtung 13 angeordnet, das die darauf abgestellten Lasten 10 aus dem Bereich des Regals 11 hinaus bzw. in diesen hineinbringt.

Weiters ist eine Schleifleitung 19 vorgesehen, an der ein entsprechender Schleifkontakt entlanggleitet und so die Energieversorgung des Antriebes des Lastaufnehmers 17 ermöglicht. Dabei ist noch eine Steuerung 28 vorgesehen, die die Beaufschlagung des nicht dargestellten Motors des Lastaufnehmers 17 steuert. Die entsprechenden Signale werden dieser Steuerung 28 im wesentlichen über eine Datenlichtleitung 16 zugeführt, deren einer Sender-Empfänger ortsfest und deren anderer an dem Fahrgestell 1 angeordnet ist, wobei letzterer mit der Steuerung 28 verbunden ist.

Bei der dargestellten Ausführungsform sind für den Antrieb des Fahrgestells 1 und des Hubschlittens 4 getrennte Motore 21 und 24 vorgesehen, die mit entsprechenden Getrieben zusammengebaut sind und die festen Umlenkrollen 29, 30 antreiben.

Die entsprechende Kraftübertragung zum Fahrgestell 1 bzw. zum Hubschlitten 4 erfolgt über die Zugmittel 22 und 25, die durch Seile, vozugsweise aber durch Ketten oder Zahnriemen gebildet sind, bei welchen letzteren ein formschlüssiger Eingriff mit den Umlenkrollen 29, 30 sichergestellt und damit ein Durchrutschen sicher verhindert ist. Dabei ist das Zugmittel 22 mit seinen beiden Enden am Fahrgestell 1 fixiert und läuft über die lose Umlenkrolle 23. Damit ist sichergestellt, daß durch Verdrehen der mit dem Motor 21, bzw. dessen Getriebe drehfest verbundenen Umlenkrolle 29 das Fahrgestell entlang der Laufschiene verschoben wird.

Der Motor 24 steht in bewegungsschlüssiger Verbindung mit der Umlenkrolle 30 über die das Zugmittel 25 geführt ist, dessen beide Enden an dem Hubschlitten 4 festgelegt sind und das weiters über drei am Fahrgestell 1, bzw. an dem Hubmast 5 angeordneten lose Umlenkrollen 26 und eine weitere lose Umlenkrolle 27 geführt ist. Dabei sind die losen Umlenkrollen 23 und 27 ebenso wie die mit den Motoren 21 und 24 bewegungsschlüssig verbundenen Umlenkrollen 29 und 30 in der Höhe des Fahrgestells 1 außerhalb dessen Bewegungsweges angeordnet.

Durch Verdrehen der Umlenkrolle 30 bei stillstehendem Fahrgestell 1 ergibt sich eine Änderung der Höhenlage des Hubschlittens 4. Werden die beiden Umlenkrollen 29, 30 im Verhältnis ihrer Durchmesser gedreht, so bleibt die Höhenlage des Hubschlittens 4 trotz der Bewegung des Fahrgestells 1 unverändert.

Durch entsprechende Ansteuerung der beiden Motore 21, 24, die mit der am Regal ortsfest gehaltenen Steuerung 32 verbunden sind, ist es aber auch möglich von einer beliebigen Ausgangsposition des Hubschlittens 4 aus eine beliebige Regalposition auf dem kürzesten Weg mit dem Hubschlitten 4 anzusteuern.

Die Steuerung 32 ist mit nicht dargestellten, an den Regalpositionen angeordneten Positionsfühlern verbunden, die bei einer entsprechenden Annäherung des Hubschlittens ein der entsprechenden Position entsprechendes Signal an die Steuerung abgeben.

Bei Übereinstimmung der angewählten Position mit der erreichten Position, was durch einen in der Steuerung 28 angeordneten Komparator einfach ermittelt werden kann, wird der Antrieb des Lastaufnehmers 17 aktiviert, sodaß dieser zwischen die entsprechenden Tragschienen 12 einfährt, um eine Last 10 entweder aufzunehmen oder abzustellen. Die entsprechenden Befehle werden dabei über die Datenlichtleitung 16, die ebenfalls von der Steuerung 32 gesteuert wird, zur Steuerung 28 übertragen. Auf dem gleichen Weg werden auch Positionsmeldungen des Lastaufnehmers 17 zur Steuerung 32 übertragen, die je nachdem ein Anheben oder Absenken des Hubschlittens 4 nach dem Erreichen der ausgeschobenen Endstellung des Lastaufnehmers 17 auslöst, um die Last 10 von den Tragschienen 12 abzuheben oder auf diesen abzustellen.

Weiters wird auch noch die Fördereinrichtung 13, bzw. deren Antrieb 33 von der Steuerung 32 gesteuert.

Bei dem dargestellten Ausführungsbeispiel werden die beiden Motore 21, 24 getrennt angesteuert und sind mit nicht dargestellten Drehgebern versehen, die ihrerseits mit der Steuerung 32 verbunden sind. Diese Drehgeber ermöglichen eine Rückmeldung bezüglich der Drehzahl des jeweiligen Motors 21, 24 wodurch ein geschlossener Regelkreis gegeben ist.

Die Steuerung 32 selbst ist im wesentlichen durch einen Rechner gebildet, der aus der durch die entsprechenden Signale der Positionsfühler bekannten momentanen Position des Hubschlittens 4 und der z.B. über eine nicht dargestellte Tastatur angewählten Zielposition den kürzesten Weg errechnet und die Motore 21, 24 entsprechend vorgegebenen maximalen Werte der Beschleunigung und Geschwindigkeit in horizontaler und vertikaler Richtung steuert. Dabei ist vorzugsweise vorgesehen, daß die Geschwindigkeit und Beschleunigung der beiden Motore 21, 24 so aufeinander abgestimmt werden, daß nur einer mit der vorgesehenen maximalen Beschleunigung bzw. Geschwindigkeit betrieben wird und der andere mit gegenüber seinen vorgesehenen Maximalwerten soweit verminderten Werten betrieben wird, daß die angewählte Position durchgehend entlang der die Ausgangslage des Hubschlittens 4 mit der angewählten Position verbindenden Geraden vom Hubschlitten angefahren wird.

## Patentansprüche

1. Einrichtung zur Beschickung und Entnahme mit bzw. von Behältern von Regalen, bei der ein antrebbares, horizontal verschiebbares Fahrgestell (1) einen vertikalen Hubmast (5) trägt, an dem ein antreibbarer Hubschlitten (4) in vertikaler Richtung verschiebbar gehalten ist und bei der eine Steuerung (32) für die entsprechenden Antriebe (21, 24) vorgesehen ist, wobei die Antriebe und deren Steuerung ortsfest angeordnet sind und die Kraftübertragung zum Fahrgestell und Hubschlitten über getrennte, flexible, über Umlenkrollen (23, 26, 27, 29, 30) geführte Zugmittel (22, 25), z.B. Seile, Ketten oder Zahnriemen erfolgt und eines dieser Zugmittel mit seinen beiden Enden an dem Fahrgestell befestigt ist und weiters im unteren und oberen Bereich des Hubmastes (5) für den Hubschlitten (4) Umlenkrollen (26) für das Zugmittel (25) angeordnet sind **dadurch gekennzeichnet**, daß die beiden Enden des zweiten Zugmittels an dem Hubschlitten (4) befestigt sind.

2. Einrichtung nach Anspruch 1, **dadurch gekennzeichnet**, daß die Umlenkrollen (29, 30) für die beiden Zugmittel (22, 25) von einem gemeinsamen Motor über ein Differentialgetriebe mit variablem Übersetzungsverhältins des antriebseitigen Einganges zu jedem der beiden abtriebseitigen Ausgänge des Getriebes antreibbar sind, wobei die Steuerung mit dem Steuereingang des Getriebes verbunden ist.

3. Einrichtung nach Anspruch 1, **dadurch gekennzeichnet**, daß die beiden antreibbaren Umlenkrollen (29, 30) der beiden Zugmittel (22, 25) gleiche Durchmesser aufweisen und über getrennte Motore, vorzugsweise Asynchronmotore angetrieben sind, wobei eine von der Steuerung (32) gesteuerte Kupplung vorgesehen ist, die eine starre Kopplung der beiden antreibbaren Umlenkrollen ermöglicht.

4. Einrichtung nach Anspruch 1, **dadurch gekennzeichnet,** daß die beiden antreibbaren Umlenkrollen (29, 30) der beiden Zugmittel über separate mit Drehgebern versehene Motore (21,24) angetrieben sind, die ebenso wie die Drehgeber mit der Steuerung (32) verbunden sind.

5. Einrichtung nach einem der Ansprüche 1 bis 4, **dadurch gekennzeichnet**, daß die Steuerung mit den einzelnen Regalpositionen zugeordneten Positionsfühlern verbunden ist und einen Rechner aufweist, der aus der momentanen Position des Hubschlittens (4) und der angewählten Regalposition die Bewegungen für das Fahrgestell (1) und den Hubschlitten (4) unter Berücksichtigung der vorgesehenen Grenzwerte für die Geschwindigkeit und die Beschleunigung errechnet.

## Claims

1. Apparatus for loading and unloading shelves with containers, whereby a driveable, horizontally moveable carriage (1) carries a vertical lift mast in which a driveable lifting sledge (4) is arranged vertically moveable, whereby a control device (32) is provided for controlling the respective drives (21, 24), said drives and their control device being arranged stationary, and the transmission of power onto the carriage and the lifting sledge occurs via seperate, flexible traction means (23, 26, 27, 29, 30) which are guided over pulleys, e.g. ropes, chains or toothed belts, and one of said traction means is attached with both of its ends to said carriage and, furthermore, in the lower and upper section of the lifting mast (5) for the lifting sledge (4) pulleys (26) are provided for the traction means (25), characterized in that both ends of the second traction means are attached to the lifting sledge (4).

2. Apparatus in accordance with claim 1, characterized in that the pulleys (29, 30) for the two traction means (22, 25) are driven by a common motor via a differential gear with a variable gear ratio of the driving input of said gear to any of the two driven outputs of said gear, whereby the control device (32) is connected with the control input of said gear.

3. Apparatus in accordance with claim 1, characterized in that the two driveable pulleys (29, 30) of the two traction means (22, 25) comprise the same diameter and are driven via seperate motors, preferably asynchronous motors, whereby a clutch is provided which is controlled by the control device (32), which allows a rigid coupling of the two driveable pulleys.

4. Apparatus in accordance with claim 1, characterized in that the two driveable pulleys (29, 30) of the two traction means are driven via separate motors (21, 24), said motors having ratation sensors and being, like said ratation sensors, connected with the control device (32).

5. Apparatus in accordance with one of claims 1 to 4, characterized in that the control device is connected with the position sensors being attributed to the individual shelf positions, and that said apparatus comprises a computer which calculates from the momentary position of the lifting sledge (4) and the selected shelf position the movements for the carriage (1) and the lifting sledge (4), whereby the provided limits for the speed and acceleration are taken into consideration.

## Revendications

1. Appareil pour approvisionner des rayonnages à l'aide de conteneurs ou pour décharger ces mêmes rayonnages de ces conteneurs, où un châssis (1) entraîné en déplacement horizontal porte un mât élévateur (5) le long duquel un chariot élévateur (4) est entraîné en déplacement vertical et où une commande (32) est prévue pour les moteurs (21, 24) correspondants, la disposition étant telle que les moteurs ou dispositifs d'entraînement et leur commande sont disposés en position fixe, et la transmission de la force motrice vers le châssis et vers le chariot élévateur est assurée par des moyens d'entraînement (22, 25) séparés, flexibles et guidés au moyen de roulettes (23, 26, 27, 29, 30), par exemple des câbles, des chaînes ou des courroies crantées, un de ces moyens d'entraînement est fixé par ses deux extrémités au châssis, et par ailleurs la propulsion du chariot (4) est assurée par des roulettes (26) pour le moyen d'entraînement (25) disposées à la partie inférieure et à la partie supérieure du mât élévateur (5), caractérisé par le fait que les deux extrémités du deuxième moyen d'entraînement sont fixées au chariot élévateur (4).

2. Appareil suivant la revendication 1, caractérisé par le fait que les roulettes motrices (29, 30) pour les deux moyens d'entraînement (22, 25) sont entraînées par un moteur commun par le biais d'un différentiel avec rapports de transmission variables à partir de l'entrée côté primaire de la transmission vers chacune des deux sorties côté secondaire du mécanisme de transmission, la commande étant reliée à l'entrée de commande du mécanisme.

3. Appareil suivant la revendication 1, caractérisé par le fait que les deux roulettes motrices (29, 30) des deux moyens d'entraînement (22, 25) présentent le même diamètre et qu'elles sont entraînées par des moteurs séparés, de préférence des moteurs asynchrones, dont un est pourvu d'un couplage commandé par la commande(32), qui permet un couplage rigide des deux roulettes motrices.

4. Appareil suivant à la revendication 1, caractérisé par le fait que les deux roulettes motrices (29, 30) des deux moyens d'entraînement sont entraînées par des moteurs (21, 24) séparés pourvus d'encodeurs, qui comme l'encodeur sont reliés à la commande (32).

5. Appareils suivant l'une des revendications 1 à 4, caractérisé par le fait que la commande est reliée à des enregistreurs de position attribués aux diverses positions possibles sur le rayonnage et par le fait qu'elle dispose d'une calculatrice capable de calculer les mouvements du châssis (1) et du chariot élévateur (4) à partir de la position du chariot (4) et de la position choisie sur le rayonnage, tout en tenant compte des valeurs limites de vitesse et d'accélération.
